# FASCICULE DE BREVET EUROPEEN

(11) **EP 0 466 625 B1**
(45) Date de publication et mention de la délivrance du brevet: **02.08.1995**
(21) Numéro de dépôt: 91460029.1
(22) Date de dépôt: 24.05.1991
(51) Int. Cl.: E04F 15/22

(54) **Support de parquet**
Parkettstütze
Parquet support

(30) Priorité: 25.05.1990 FR 9006680
(43) Date de publication de la demande: 15.01.1992
(73) Titulaire: S.A. GEROCLAIR, 75020 Paris (FR)
(72) Inventeur: S.A. GEROCLAIR, 75020 Paris (FR)
(74) Mandataire: Le Faou, Daniel

(56) Documents cités:
- WO-A-86/02686
- AU-B- 435 132
- US-A- 1 787 067

## Description

La présente invention concerne un support de parquet.

Traditionnellement, un support de parquet est composé de un ou deux lits superposés de solives, ou lambourdes ; dans le cas de deux lits, les lambourdes de l'un sont croisées à angle droit par rapport à celles de l'autre.

Dans ce cas, pour augmenter l'élasticité du parquet, il a été proposé récemment d'intercaler à l'intersection des lambourdes de chacun des lits des tampons élastiques. Un tel arrangement est utile en particulier pour les sols sportifs, la souplesse et l'élasticité du parquet obtenu réduisant sensiblement les risques d'accidents d'ordre musculaire chez les utilisateurs.

Un dispositif de ce type est décrit par exemple dans le document EP-B-198 890. Selon cette technique, les tampons élastiques sont fixés aux lambourdes entre lesquelles ils sont intercalés par collage ou agrafage.

On comprend aisément que le montage d'un tel support de parquet est long et délicat dans la mesure où chacun des tampons élastiques doit être fixé individuellement au moyen d'une colle ou par des agrafes à chacune des lambourdes entre lesquelles il est disposé.

C'est pourquoi, la présente invention se propose de perfectionner ce genre de support de parquet de manière à en faciliter considérablement la pose, celle-ci pouvant être réalisée en un temps relativement court et par un personnel non spécialisé.

Ces résultats sont atteints conformément à l'invention grâce au fait que les tampons élastiques sont retenus entre deux lambourdes superposées au moyen de chevilles qui les traversent et dont les extrémités sont emmanchées dans des trous qui sont percés dans chacune des deux lambourdes, selon la revendication 1.

Après emmanchement des chevilles dans les lambourdes qui constituent le lit (ou couche) inférieur(e), par exemple à force, il suffit de placer les tampons élastiques - eux aussi percés - chacun sur une cheville, puis d'emmancher perpendiculairement aux lambourdes du premier lit celles qui constituent le second lit, pour obtenir un lambourdage élastique apte à recevoir le parquet.

Les chevilles sont emmanchées à force ou collées dans les lambourdes du lit inférieur, et s'engagent avec jeu à la fois dans les tampons élastiques et dans les trous des lambourdes supérieures. Grâce à ce jeu les deux lits peuvent se rapprocher l'un de l'autre en comprimant les tampons sous l'effet d'efforts verticaux se développant sur le parquet.

Les tampons élastiques peuvent être simplement des rondelles de forme discoïde en matériau élastiquement déformable, par exemple en caoutchouc naturel ou synthétique.

En jouant sur l'écartement des lambourdes constitutives de chacun des lits ainsi que sur la nature, les dimensions et la dureté des tampons élastiques, on peut obtenir la souplesse de parquet souhaitée.

D'autres caractéristiques et avantages de l'invention apparaîtront des dessins annexés qui en représentent un mode de réalisation préférentiel.

Sur ces dessins :
- la figure 1 est une vue éclatée en perspective et partiellement coupée d'un parquet monté sur un support conforme à l'invention ;
- la figure 2 est une vue de détail montrant, en coupe verticale, la zone d'intersection de deux lambourdes pourvues d'un tampon élastique.

Les lambourdes constitutives du support de parquet selon l'invention sont des lattes de bois ou de contreplaqué de section rectangulaire. Les lambourdes formant le lit inférieur sont référencées 1, tandis que les lambourdes formant le lit supérieur, qui sont disposées à angle droit par rapport aux lambourdes 1, sont référencées 2.

A titre indicatif, la section des lambourdes est par exemple de 30 x 60 mm ; l'écartement de deux lambourdes voisines est par exemple de 250 mm, aussi bien pour le lit supérieur que pour le lit inférieur.

Chacune des lambourdes est percée d'une série de trous verticaux équidistants dont l'écartement correspond à celui des lambourdes de l'autre couche. On a désigné par L1 l'écartement entre les lambourdes 1, lequel est égal à l'écartement entre les trous 20 des lambourdes 2. De même on a désigné par L2 l'écartement entre les lambourdes 2, lequel est égal à l'écartement entre les trous 10 des lambourdes 1. Dans l'exemple représenté, on a donc L1 = L2 = 250 mm. Dans les trous 10 des lambourdes 1 sont emmanchées à force des chevilles en bois 3. Les chevilles 3 et les trous 10 et 20 sont de préférence cylindriques, le diamètre des trous 20 des lambourdes supérieures étant légèrement plus grand que le diamètre des trous 10 ainsi que celui des chevilles 3.

A titre indicatif, le diamètre des chevilles est de l'ordre de 12 mm.

A chaque intersection des lambourdes est prévu un tampon ou coussin élastique qui est constitué par une rondelle 4 en matériau élastomère (caoutchouc synthétique) possèdant une certaine souplesse.

Chaque rondelle 4 a la forme d'un disque dont le diamètre correspond avantageusement à la largeur des lambourdes, soit dans le cas présent 60 mm ; la hauteur du disque est par exemple de 15 mm, et il est percé d'un trou central 40 dont le diamètre est de préférence un peu plus grand que celui des chevilles 3.

La longueur des chevilles 3 est légèrement inférieure à la somme des épaisseurs des deux lambourdes 1 et 2 et de la hauteur d'un tampon 4 ; dans l'exemple décrit cette somme est par conséquent de 75 mm.

La pose du parquet se fait de la manière suivante.

De manière usuelle, le lit inférieur de lambourdes 1 est placé et fixé sur un dallage 5, par exemple en béton ; avantageusement sont intercalés entre le dallage 5 et les lambourdes 1 un film d'étanchéité en polyéthylène 6, et une couche de feutre 7 destinée à améliorer encore la souplesse du parquet.

Il est également possible de monter les lambourdes inférieures 1 sur un calage adéquat prévu sur le dallage.

Les lambourdes inférieures 1 ayant été placées sur le sol parallèlement les unes aux autres, avec l'écartement L1 souhaité, on emmanche les chevilles 3 dans les trous 10 dont sont munis ces lambourdes. Il est naturellement possible d'emmancher les chevilles dans les lambourdes avant de les placer sur le sol.

Ensuite, on place sur chacune des chevilles 3 un tampon élastique en forme de rondelle 4. Enfin, on place sur le premier lit de lambourdes le second lit de lambourdes 2, perpendiculairement aux lambourdes 1, de telle manière que leurs trous 20 s'engagent sur les extrémités supérieures des chevilles 3, extrémités qui dépassent au-dessus des tampons 4.

On obtient ainsi un assemblage instantané, d'une part des lambourdes supérieures par rapport aux lambourdes inférieures, et d'autre part des tampons élastiques 4 qui, par les chevilles 3, se trouvent emprisonnés entre les lambourdes.

Il suffit alors de poser un parquet 8 sur le lit de lambourdes supérieures 2, ceci de manière traditionnelle, pour obtenir le plancher élastique souhaité.

Bien entendu, diverses formes de tampons élastiques peuvent être utilisées, par exemple à contour carré ou rectangulaire ou de forme ovoïde (olive). A titre indicatif, pour une utilisation comme sol sportif, on utilisera des tampons ayant une dureté Shore de l'ordre de 30 à 50.

Il est naturellement possible de prévoir des tampons élastiques uniquement en certaines zones d'intersection des lambourdes et non pas à chaque intersection.

## Revendications

1. Support de parquet qui comprend deux lits superposés de lambourdes croisées, à l'intersection desquelles sont intercalés des tampons élastiques, caractérisé par le fait que ces tampons élastiques (4) sont percés d'un trou central et sont retenus entre deux lambourdes superposées (1, 2) au moyen de chevilles (3) qui les traversent, et dont les extrémités sont emmanchées dans des trous (20, 10) percés dans chacune de ces lambourdes, ces chevilles (3) étant emmanchées à force ou collées dans l'une (1) des lambourdes, tandis qu'elles s'engagent avec jeu dans les trous de l'autre (2).

2. Support de parquet selon la revendication 1, caractérisé en ce que les tampons élastiques (4) sont des rondelles en matériau élastiquement déformable, par exemple en caoutchouc synthétique.

## Claims

1. Parquet support comprising two superimposed beds of crossing joists, wherein resilient pads are intercalated at the intersections of said joists, characterized in that these resilient pads (4) have a central hole and are held between two superimposed joists (1, 2) by means of pins (3) passing through them, the ends of which fit into holes (20, 10) pierced in each joist, these pins (3) being force-fitted or glued in one (1) of said joists, while they penetrate loosely into the holes of the other one (2).

2. Parquet support according to claim 1, characterized in that the resilient pads (4) are washers made of an elastically deformable material, for example of synthetic rubber.

## Patentansprüche

1. Parkettstütze, die zwei übereinanderliegende aus sich kreuzenden Unterzügen bestehende Betten enthält, worin an den Kreuzpunkten der Unterzüge elastische Puffer zwischengeschaltet sind, dadurch gegekenntzeichnet, daß diese elastische Puffer (4) einen zentralen Loch aufweisen und mittels durchquerender Stifte (3) zwischen zwei übereinanderliegenden Unterzügen festgehalten sind, worin die Stiftenden in Löchern (20, 10) eingefügt sind, die in jedem Unterzug gebohrt sind, und daß diese Stifte (3) in einen der beiden Unterzüge gezwangt oder verleimt eingefügt sind, während sie mit Spiel in den Löchern des anderen Unterzugs durchdringen.

2. Parkettstütze nach Anspruch 1, dadurch gekenntzeichnet, daß die elastische Puffer (4) Lochscheiben aus elastisch verformbarem Werkstoff, zum Beispiel aus Kunstgummi, sind.
